# EUROPÄISCHE PATENTSCHRIFT

(11) **EP 1 856 318 B1**
(45) Veröffentlichungstag und Bekanntmachung des Hinweises auf die Patenterteilung: **07.01.2009**
(21) Anmeldenummer: 06701119.7
(22) Anmeldetag: 09.01.2006
(51) Int. Cl.: D04H 1/46, B05B 15/02

(54) **VORRICHTUNG UND VERFAHREN ZUR REINIGUNG UND ÜBERPRÜFUNG DER LÖCHER EINES DÜSENSTREIFENS**
DEVICE AND METHOD FOR CLEANING AND EXAMINING THE HOLES OF A NOZZLE STRIP
DISPOSITIF ET PROCEDE DE NETTOYAGE ET DE VERIFICATION DES ORIFICES D'UNE LIGNE DE TUYERES

(30) Priorität: 24.02.2005 DE 102005008413
(43) Veröffentlichungstag der Anmeldung: 21.11.2007
(73) Patentinhaber: Fleissner GmbH, 63329 Egelsbach (DE)
(72) Erfinder: HELLER, Jürgen, 21521 Dassendorf (DE)
(86) Internationale Anmeldenummer: PCT/EP2006/000428
(87) Internationale Veröffentlichungsnummer: WO 2006/089602

(56) Entgegenhaltungen:
- WO-A-03/064748
- DE-A1- 10 213 014
- US-A- 3 403 862

## Beschreibung

Gegenstand der Erfindung ist eine Vorrichtung und ein Verfahren zur Reinigung und Überprüfung der Löcher eines Düsenstreifens, um etwaige Verschmutzungen und/oder Verschleißerscheinungen erkennen und beseitigen zu können.

Es ist bekannt, dass die Wasserstrahlverfestigung von Stapel- oder Endlosfasern eines der interessantesten und zukunftsträchtigsten Verfestigungsverfahren für Vliesstoffe ist. Das Verfahren der Wasserstrahlverfestigung beruht auf dem Verwirbeln der einzelnen Fasern mittels einer Vielzahl sehr feiner Wasserstrahlen. Um diese zu erzeugen, wird Wasser unter hohem Druck in einem sog. Düsenbalken gleichmäßig über die Breite der Anlage verteilt und durch die einzelnen Düsenbohrungen eines innen liegenden Düsenstreifens geleitet. Die so erzeugten Wasserstrahlen mit einem Durchmesser von 0,08 bis 0,15 mm treffen mit einer Geschwindigkeit von 100 bis 350 m/s auf das Vlies und verdichten und verwirbeln dabei die Fasern.

Die Düsenstreifen unterliegen dabei einer extremen mechanisch-chemischen Beanspruchung. Je nach Druck, Fasern und Wasserqualität bedingen Abrasion, Kavitation und chemische Reaktionen häufig erhebliche Verminderungen der erwarteten Standzeiten. Durch eine optimierte Düsengeometrie wird eine perfekte Ausprägung des Wasserstrahls gewährleistet, wodurch die Energieumsetzung von Wasserdruck in Verwirbelung höchste Wirkungsgrade erreicht.

Mittels einer leistungsfähigen Vliesvorbehandlung können sowohl sehr leichte (10 g/m²) als auch sehr schwere Vliese (>500 g/m²) gut verfestigt werden. Die Trommel-Band-Kompaktierung mit integrierter Vorbefeuchtung und Verfestigung ist dazu für alle Gewichts- und Geschwindigkeitsbereiche hervorragend geeignet. In Kombination mit einer mehrstufigen Verfestigung sowohl auf Trommeln als auch auf Bändern sowie einer anschließenden Hochleistungsentwässerung können nahezu alle Vliese für unterschiedliche Anwendungen gefahren werden.

Geringe Stillstandszeiten einer Spunlace-Anlage sind aus wirtschaftlichen Gründen von entscheidender Bedeutung. Wirtschaftlichkeitsberechnungen haben gezeigt, dass eine Reduzierung der Stillstandszeiten um 10% den Ertrag der Anlage um bis zu 30% erhöhen kann. Größten Einfluss auf die Stillstandszeiten hat die eingesetzte Filtrationstechnologie zum Reinigen des Kreislaufwassers. Mit einer modernen Filtertechnik lassen sich die Reinigungsintervalle der Düsenstreifen auf bis zu 2 Wochen verlängern.

Eine gleichmäßig hohe Qualität der mit der Spunlace-Technologie hergestellten Spinnvliese hängt entscheidend von einer zuverlässigen und störungsfreien Wasserstrahlverfestigung der Vliese ab. Diese ist nur dann gewährleistet, wenn die Düsenlöcher des zur Wasserstrahlverfestigung eingesetzten Düsenstreifens frei von Verstopfungen sind und keine Verschleißerscheinungen zeigen. Aus der DE 102 13 014 A1 ist bereits eine Vorrichtung zum Überprüfen einer oder mehrerer Düsen und die Reinigung derselben bekannt. Dabei wird mittels optischer Detektoren automatisch der Zustand (Verkalkungsgrad) erkannt und eine Reinigung z.B. mittels Ultraschall oder sonstiger Reinigungsverfahren veranlasst. Aus der deutschen Patentschrift DE 600 06 258 T2 ist außerdem bekannt, dass bei einer Zigarettenverpackungsmaschine eine Gummiervorrichtung mit Zuführvorrichtungen für den Klebstoff vorgesehen sind, die beim Trocknen des Klebstoffes verstopfen können und deshalb gereinigt werden müssen. Außerdem ist aus der DE 102 03 719 A1 eine Anlage zur Wasserstrahlverfestigung von Vliesstoffen bekannt, bei der die Löcher eines Düsenstreifens mit optischen Mitteln überwacht und dann ggf. gereinigt werden können. Es besteht jedoch weiterhin ein großes Interesse an einer Vorrichtung und einem Verfahren zur automatischen und sicheren Überprüfung der Löcher eines Düsenstreifens.

Gegenstand der Erfindung ist deshalb eine Vorrichtung zur Überprüfung der Löcher eines Düsenstreifens in einer Anlage zur Wasserstrahlverfestigung von Vliesstoffen, die eine Einheit zur einfachen oder mehrfachen Wasserstrahlreinigung des Düsenstreifens und eine sich daran anschließende, mit optischen Mitteln ausgestattete Einheit zum ständigen automatischen Erkennen des Zustandes der Düsenlöcher umfasst, wobei der Düsenstreifen nach erfolgter Überprüfung bei festgestellter Verstopfung oder Verunreinigung einer vollständigen oder teilweisen Nachreinigung unterzogen wird.

Vorzugsweise sollte die Reinigungseinheit aus einem Behälter zum Einweichen des Düsenstreifens in einer Flüssigkeit bestehen, aus dem der Düsenstreifen mittels Transportwalzen einer Einheit zur Wasserstrahl- und Ultraschallreinigung zugeführt werden kann.

Zweckmäßigerweise sollte die Einheit zum automatischen Erkennen des Zustandes der Düsenlöcher sowohl deren etwaige Verschmutzungen als auch etwaige Verschleißerscheinungen der Düsenränder feststellen.

Erfindungsgegenstand ist weiterhin ein Verfahren zur Überprüfung des Zustandes der Löcher eines Düsenstreifens in einer Anlage zur Wasserstrahlverfestigung von Vliesstoffen, wobei der Düsenstreifen zunächst einer ein- oder mehrfachen Wasserstrahlreinigung unterworfen und dann die Löcher mittels optischer Methoden auf Verschmutzungen und/oder Verschleißerscheinungen automatisch untersucht und bei festgestellten Verunreinigungen oder Verstopfungen einer vollständigen oder teilweisen Nachreinigung unterzogen werden.

Die kontinuierliche und automatische Überprüfung des Zustandes der Löcher eines Düsenstreifens hat auch deshalb zunehmend größere Bedeutung bekommen, weil die Produktionsgeschwindigkeiten von Spinnvliesen heute bis zu 500 m/min betragen und deshalb bei unzureichender Vernadelung minderwertige Produktqualitäten in großer Menge innerhalb sehr kurzer Zeiträume anfallen können. Werden jedoch die Löcher des Düsenstreifens ständig automatisch überwacht, kann eine gleichmäßig hohe Produktqualität sichergestellt werden. Die ständige Überprüfung der Löcher des Düsenstreifens hat somit einen maßgeblichen Einfluss auf die Zuverlässigkeit der gesamten Anlage und die Qualität des damit hergestellten Produktes.

Abb. 1 zeigt eine Teilansicht der erfindungsgemäßen Vorrichtung, in der die zu überprüfenden Düsenstreifen durch eine Anlage geführt werden, die ein automatisches Erkennen des Zustandes der Düsenlöcher ermöglicht. Darin sind folgende Einzelheiten zu erkennen:

### Bezugszeichen:

- 1: Vorrichtung zur Überprüfung des Düsenstreifens
- 2: optische Geräte zur Beurteilung der Düsenlöcher
- 3: Transportvorrichtung für die Düsenstreifen

## Patentansprüche

1. Vorrichtung zur Überprüfung der Löcher eines Düsenstreifens in einer Anlage zur Wasserstrahlverfestigung von Vliesstoffen, die eine Einheit zur einfachen oder mehrfachen Wasserstrahlreinigung des Düsenstreifens und eine sich daran anschließende, mit optischen Mitteln ausgestattete Einheit zum ständigen automatischen Erkennen des Zustandes der Düsenlöcher umfasst. wobei der Düsenstreifen nach erfolgter Überprüfung bei festgestellter Verstopfung oder Verunreinigung einer vollständigen oder teilweisen Nachreinigung unterzogen wird.

2. Vorrichtung nach Anspruch 1, **dadurch gekennzeichnet, dass** die Reinigungseinheit aus einem Behälter zum Einweichen des Düsenstreifens in einer Flüssigkeit besteht, aus dem der Düsenstreifen mittels Transportwalzen einer Einheit zur Wasserstrahl- und Ultraschallreinigung zugeführt werden kann.

3. Vorrichtung nach den Ansprüchen 1 bis 2, **dadurch gekennzeichnet, dass** die Einheit zum automatischen Erkennen des Zustandes der Düsenlöcher sowohl deren etwaige Verschmutzungen als auch etwaige Verschleißerscheinungen der Düsenränder feststellt.

4. Verfahren zur Überprüfung des Zustandes der Löcher eines Düsenstreifens in einer Anlage zur Wasserstrahlverfestigung von Vliesstoffen, wobei der Düsenstreifen zunächst einer ein- oder mehrfachen Wasserstrahlreinigung unterworfen und dann die Löcher mittels optischer Methoden auf Verschmutzungen und/oder Verschleißerscheinungen automatisch untersucht und bei festgestellten Verunreinigungen oder Verstopfungen einer vollständigen oder teilweisen Nachreinigung unterzogen werden.

## Claims

1. Device for examining the bores of a jet strip in a hydroentanglement line for nonwovens, consisting of a unit for single or repeated water jet cleaning of a jet strip and an associated unit equipped with optical means for constant automatic detection of the condition of the nozzle bores, in which a jet strip is submitted to a full or partial cleaning process after examination when blocking or soiling is detected.

2. Device in conformity with claim 1, **characterized in that** the cleaning unit consists of a container for soaking the jet strip in a liquid, from which the jet strip is passed to a water jet and ultrasonic cleaning unit by means of transport rollers.

3. Device in conformity with claims 1 to 2, **characterized in that** the unit for automatic detection of the condition of the nozzle bores will detect both soiling and possible wear of the bore edges.

4. Process for examining the condition of the bores of a jet strip in a hydroentanglement line for nonwovens, where the jet strip is submitted first to single or repeated water jet cleaning and where the bores are then examined automatically by means of optical methods for soiling and/or wear and are then submitted to a full or partial cleaning process when soiling or blocking is detected.

## Revendications

1. Dispositif d'examen des alésages d'une bande d'injecteur dans une ligne d'hydroliage pour de nontissés, composé d'une unité pour le nettoyage simple ou répété à jets d'eau de la bande d'injecteur et d'une unité associée pourvue de moyens optiques pour la détection automatique constante de la condition des alésages de buse, dans lequel la bande d'injecteur est soumise à un processus complet ou partiel de nettoyage après l'examen quand du blocage ou de l'encrassement est détecté.

2. Dispositif conforme à la revendication 1, **caractérisé en ce que** l'unité de nettoyage consiste en un récipient pour tremper la bande d'injecteur dans un liquide, duquel la bande d'injecteur est sortie et passée à une unité de nettoyage par jets d'eau et par ultrasons moyennant des rouleaux de transport.

3. Dispositif en conformité avec les revendications 1 à 2, **caractérisé en ce que** l'unité de détection automatique de la condition des alésages de buse permet de détecter aussi bien l'encrassement éventuel que l'usure éventuelle des bords d'alésage.

4. Processus d'examen de la condition des alésages d'une bande d'injecteur dans une ligne d'hydroliage de non-tissés, dans lequel la bande d'injecteur est soumise d'abord au nettoyage simple ou répété à jets d'eau et les alésages sont ensuite examinés automatiquement au moyen de méthodes optiques pour des signes d'encrassement et / ou d'usure et sont ensuite soumis à un processus de nettoyage complet ou partiel lorsque de l'encrassement ou du blocage est détecté.
